# EUROPÄISCHE PATENTSCHRIFT

(11) **EP 1 082 032 B1**
(45) Veröffentlichungstag und Bekanntmachung des Hinweises auf die Patenterteilung: **13.02.2002**
(21) Anmeldenummer: 98930722.8
(22) Anmeldetag: 22.05.1998
(51) Int. Cl.: A44B 18/00

(54) **HAFTVERSCHLUSSTEIL UND VERFAHREN ZUM HERSTELLEN DESSELBEN SOWIE VORRICHTUNG ZUR ANWENDUNG DES VERFAHRENS**
ADHESIVE CLOSING PART, METHOD FOR PRODUCING THE SAME AND DEVICE FOR IMPLEMENTING SAID METHOD
PIECE DE FERMETURE PAR CONTACT ET PROCEDE PERMETTANT DE LA PRODUIRE, ET PROCEDE POUR UTILISER LEDIT PROCEDE

(43) Veröffentlichungstag der Anmeldung: 14.03.2001
(73) Patentinhaber: GOTTLIEB BINDER GMBH & Co., 71088 Holzgerlingen (DE)
(72) Erfinder: SCHULTE, Axel, D-71088 Holzgerlingen (DE)
(74) Vertreter: Bartels, Martin Erich Arthur
(86) Internationale Anmeldenummer: EP9803046
(87) Internationale Veröffentlichungsnummer: WO9960879

(56) Entgegenhaltungen:
- EP-A- 0 377 843
- EP-A- 0 754 416
- EP-A- 0 809 952

## Beschreibung

Die Erfindung betrifft ein Haftverschlußteil, insbesondere zum Einschäumen bei Polsterteilen von Fahrzeugsitzen bei deren Herstellung, mit Haftelementen auf der einen Seite zum Verbinden mit korrespondierenden Haftelementen eines anderen Haftverschlußteils unter Bildung eines Haftverschlusses und mit einem Verbindungsmittel in der Art eines Haftmediums auf der anderen Seite des Haftverschlußteils zum Herstellen einer Verbindung mit dem jeweiligen Schaummaterial. Die Erfindung betrifft auch ein Verfahren zum Herstellen eines dahingehenden Haftverschlußteils sowie eine Vorrichtung zur Anwendung des Verfahrens.

Haftverschlußteile in allgemeiner Form sind durch die EP 0 612 485 bekannt, wobei das Haftverschlußteil in einer Einschäumform derart eingelegt ist, daß die Verbindungsmittel in Form von Schlaufenelementen auf der Rückseite des Haftverschlußteils mit dem jeweiligen Schaummaterial zum Herstellen einer festen Verbindung mit diesem in Berührung kommen. Die gegenüberliegende Vorderseite des Haftverschlußteils weist die Haftelemente in Form von Verbindungshaken, Haftköpfen, Pilzen od.dgl. auf, die gegen das Eindringen von Schaummaterial geschützt sind, beispielsweise indem diese, wie in der Europäischen Schrift beschrieben, von einem unvernetzten thermoplastischen Kunststoff vollflächig umgeben sind. Wird nach dem Einschäumvorgang in der Form und Ausformen des geschäumten Teils die Abdeckung entfernt, liegen die Haftelemente frei und können später mit Haftelementen eines anderen Haftverschlußteils, beispielsweise in Form eines Schlaufenbandes, unter Bildung eines üblichen Haftverschlusses verbunden werden.

Auf diese Art und Weise lassen sich beispielsweise Polsterbezugmaterialien an geschäumten Polsterteilen eines Kraftfahrzeugsitzes oder Fluggastsitzes festlegen oder rotierende Bauteile, beispielsweise in Form von Schleifscheiben, mit Werkzeugaufnahmen an herkömmlichen Schleifmaschinen und Vorrichtungen verbinden. Das angesprochene Schaummaterial kann in Abhängigkeit vom jeweils zu formenden Gegenstand ausgesprochen dünnflüssig sein und Viskositäten aufweisen, die im Bereich von Wasser liegen oder darunter. Es hat sich nun gezeigt, daß bei Verwendung von Schlaufen- und Schlingenmaterial als Verbindungsmittel oder auch bei Einsatz von Haftflausch od.dgl. die an sich offenen Schlingen von dem Schaummaterial nicht vollständig durchdrungen werden, sondern vielmehr für dieses eine Art Barriere ausbilden, die dem Eindringen des Schaummaterials hemmend entgegensteht. Beim anschließenden Aushärte- oder Ausbackvorgang für das Schaummaterial kommt es dann an den Übergangsstellen zwischen dem Schlaufenmaterial und dem Schaum zu Lunkerstellen, also zu gasartigen Hohleinschlüssen, welche einer festen Verbindung zwischen dem Haftverschlußteil und dem Schaummaterial entgegenwirken. Aufgrund der derart reduzierten Festigkeit der Verbindung zwischen Haftverschlußteilen und Schaummaterial kommt es insbesondere bei Dauerbeanspruchungen zu einem Lösen der Verbindung und das Haftverschlußteil reißt aus dem Schaummaterial aus, was insgesamt zum Unbrauchbarwerden des gesamten Bauteils, beispielsweise in Form eines Fahrzeugsitzes oder einer Schleifscheibenaufnahme führen kann.

Durch die EP-A-0809 952 ist ein gattungsgemäßes Haftverschlußteil bekannt, das aus einem biologisch abbaubaren Kunststoffmaterial besteht. Die einzelnen Haftelemente sind bei der bekannten Lösung aus einander benachbart gegenüberliegenden Doppelhakenelementen gebildet, die auf ihrer dem bandartigen Haftverschlußteil zugewandten Seite jeweils eine Verstärkungsrippe aufweisen. Auf der anderen Seite des Haftverschlußtei Is ist als Verbindungsmittel ein Medium angeordnet in Form eines wasserlöslichen, harzartigen Materials, das nach Eindringen von Wasser eine Art separate Klebstoffschicht auf dem Haftverschlußmaterial ausbildet, ohne daß hierbei die biologische Abbaubarkeit des gesamten Haftverschlusses in Frage gestellt wird. Das Anbringen einer eigenständigen Klebstoffschicht als Haftmedium auf der den Haftelementen abgekehrten Seite des Haftverschlußteils ist auch Gegenstand der EP-A-0754 416. Der dahingehende Klebstoffauftrag als Haftmedium erfolgt bei dieser bekannten Lösung über ein Beschichtungsverfahren. Es hat sich gezeigt, daß unabhängig von der Auswahl des Klebstoffmittels als Haftmedium dennoch keine gute Verbindung zwischen Haftverschlußteil und Schaummaterial zustande kommt und daß insbesondere bei der späteren Beanspruchung des Schaummäterials es zu einem Ausreißen und mithin zu einem Lösen der Verbindung zwischen Haftverschlußteil und Schaummaterial kommt.

Ausgehend von diesem Stand der Technik liegt der Erfindung die Aufgabe zugrunde, ein Haftverschlußteil derart weiter zu verbessern, daß eine sichere und hochfeste Verbindung zwischen dem Haftverschlußteil und dem jeweils eingesetzten Schaummaterial erreichbar ist. Des weiteren liegt der Erfindung die Aufgabe zugrunde, ein Verfahren zum Herstellen eines dahingehenden Haftverschlußteils zur Verfügung zu stellen sowie eine Vorrichtung zur Anwendung dieses Verfahrens. Eine dahingehende Aufgabenstellung löst ein Haftverschlußteil mit den Merkmalen des Anspruches 1, ein Verfahren mit den Merkmalen des Anspruches 3 sowie eine Vorrichtung mit den Merkmalen des Anspruches 5.
Dadurch, daß gemäß dem kennzeichnenden Teil des Anspruches 1 das Haftmedium Fluor ist, kommt es zwischen dem derart behandelten Haftverschlußteil und dem jeweiligen Schaummaterial zu einer hochfesten Verbindung, die nur schwer lösbar ist, so daß sich damit auch langfristig eine sichere Verbindung zwischen dem Haftverschlußteil und dem späteren Schaumkörper ergibt. Durch das Haftmedium, das in das Haftverschlußteil eindringt und derart in dieses eingebracht ist, wird am Haftverschlußteil eine oberflächenselektive chemische Reaktion erzeugt, die zu den guten Verbindungswerten mit dem Schaummaterial führt. Dabei ist gegenüber den bekannten Lösungen das Haftmedium nicht als eine Art Klebeschicht separat auf das Haftverschlußmaterial aufgebracht, sondern eingelagerter Bestandteil des Haftverschlusses.
Es ist für einen Fachmann auf dem Gebiet der Haftverschluß- und der Einschäumtechnik überraschend, daß er durch Einbringen eines gasförmigen Haftmediums auf dem Haftverschlußteil eine bessere Anbindung an das Schaummaterial erreicht als mittels der bekannten Schlingenware oder mittels üblicher Klebstoffe, die aufwendig und mithin kostenintensiv herzustellen sind und bei der beispielsweise die Schlingen räumlich weit in das Schaummaterial ein- und vordringen. Anstelle einer mechanischen Verhakung von Schlaufen- oder Schlingenmaterial mit dem Schaum wird über das jeweils eingebrachte Haftmedium eine Adhäsion zum Schaummaterial bei seiner Herstellung unter Wärme und Druck erzeugt, was zu höheren Festigkeitswerten bei der angestrebten Verbindung führt.

Sofern Fluor als einzubringendes gasförmiges Haftmedium eingesetzt wird, vorzugsweise bei Haftverschlußteilen aus Polyolefinmaterial, werden die auf der Polyolefinoberfläche bestimmten Wasserstoffatome durch Fluoratome ersetzt. Diese Substitutionsreaktion läuft bei Raumtemperatur ab. Es ist keine Start- oder Initialreaktion erforderlich. Die nun teilweise an der Oberfläche fluorierten Kohlenwasserstoffe verhalten sich gänzlich anders als das vorherige Grundmaterial des Haftverschlußteils. Aufgrund seiner hohen Elektronegativität versucht das Fluoratom seine äußeren Elektronenschalen aufzufüllen. Dazu werden von benachbarten Kohlenstoff- und Wasserstoffatomen Elektronen abgezogen. Man spricht daher von einer induzierten Polarität, die mit den Hauptgrund darstellt für die gute Haftung mit dem Schaummaterial, vorzugsweise aus Polyurethanschaum.

Ein Vorzug der Fluorbehandlung ist eine prozeßsichere Haftung bei allen Polyolefinen mit sonst niedriger Oberflächenspannung, wobei es zu einer gleichmäßigen Durchsetzung mit dem Fluormaterial kommt, so daß auch komplizierte Geometrien und Oberflächen einschließlich Hinterschnitte, Hohlräume, Innenflächen od.dgl. eine die Haftung begünstigende Fluorbehandlung erhalten. Um über die Fluorierung möglichst gute Verbindungswerte zum Schaummaterial zu erreichen, ist auf eine ausreichende Anzahl an polaren Anteilen zu achten, wobei sich bei Polyolefinwerkstoffen polare Anteile von 40 mN/m² und mehr erzielen lassen.

Bei dem erfindungsgemäßen Verfahren zum Herstellen eines Verschlußteils mit den vorbezeichneten Merkmalen wird das Fluor in einer Stickstoffatmosphäre aufgebracht, wobei der Fluoreintrag kontinuierlich oder diskontinuierlich, also mit laufendem oder stehendem Haftverschlußteil, gut durchgeführt werden kann. Die Lagerung von Fluorstickstoffgemischen in Hochdruckzylindern ist seit vielen Jahren Stand der Technik und was die Toxikologie des dahingehenden Gasgemisches anbelangt, ist dies in Sicherheitsdatenblättern und DIN-Normen einschlägig und sicher geregelt, so daß auch bei einer großtechnischen Anwendung gesundheitliche Risiken nicht zu befürchten sind.

Bei der erfindungsgemäßen Vorrichtung zum Durchführen des vorbeschriebenen Verfahrens werden die zu behandelnden Haftverschlußteile in einer Unterdruckkammer der Fluorstickstoffgasatmosphäre ausgesetzt. Aufgrund der Unterdruckkammer ist mit Sicherheit vermieden, daß ungewollt das Fluorstickstoffgasgemisch aus der Vorrichtung austreten kann.

Die dahingehende Vorrichtung kann ein diskontinuierliches Verfahren durchführen, bei dem die zu behandelnden Haftverschlußteile für eine vorgebbare Zeit in der Vorrichtung stationär verbleiben oder aber kontinuierlich, bei dem fortlaufend ein gleichbleibender Ein- und Austrag eines durchgehenden Bandes oder einer Fläche eines Haftverschlußteils erfolgt.

Im folgenden wird die beanspruchte Erfindung anhand der Zeichnung näher erläutert. Es zeigt in prinzipieller und nicht maßstäblicher Darstellung die einzige Figur einen Längsschnitt durch die Vorrichtung, mit der sich das erfindungsgemäße Verfahren durchführen läßt, zum Herstellen der beanspruchten erfindungsgemäßen Haftverschlußteile.

Das im folgenden vorgestellte Haftverschlußteil dient insbesondere dem Einschäumen bei Polsterteilen von Fahrzeugsitzen (nicht dargestellt) bei deren Herstellung. Das bandartige oder flächenartige Haftverschlußteil weist auf der einen Seite Haftelemente 10 auf zum Verbinden mit korrespondierenden Haftelementen eines anderen Haftverschlußteils (nicht dargestellt) unter Bildung eines üblichen Haftverschlusses. Das in der Figur dargestellte Haftverschlußteil wird über ein übliches Verfahren hergestellt, wie es beispielsweise durch die DE 196 46 318 A1 gezeigt ist. Auf der anderen bzw. auf der Unterseite des Haftverschlußteils ist zum Herstellen einer Verbindung mit dem jeweiligen Schaummaterial, beispielsweise in Form eines Polyurethanschaumes, ein Verbindungsmittel vorgesehen, das in das Haftverschlußteil rückwärtig eingebracht wird. Das Haftverschlußteil selbst ist aus einem Polyolefin-Kunststoffmaterial gebildet, wobei Polyolefine allgemein die übergreifende Bezeichnung für Polymere der allgemeinen Struktur darstellen, in der R¹ meist für Wasserstoff und R² für Wasserstoff eine geradkettige oder verzweigte gesättigte aliphatische bzw. eine cycloaliphatische Gruppe stehen können. Gelegentlich werden auch Polymere mit aromatischen Gruppen, z.B. dem Phenyl-Rest (R²C₆H₅), siehe Polystyrol) zu den Polyolefinen gerechnet. Produkte mit R¹ = H werden auch als Poly(α-olefine)e bezeichnet; sie können auch als Vinyl-Polymere betrachtet werden.

Polyolefine mit großer technischer Bedeutung auf dem Gebiet der Haftverschlüsse sind beispielsweise Polyethylene, Polypropylene, Polybutene, die gelegentlich irreführend auch Polybutylene oder Polybutene genannt werden, sowie Polyisobutene und Poly(4-methyl-1-penten)e, Polymere der höheren α-Olefine, z.B. Poly(1-hexen), Poly(1-octen) oder Poly(1-octadecen) haben jedoch bisher nur sehr begrenzte technische Anwendung auf diesem Gebiet gefunden. Zu den Polyolefinen zählen auch Copolymere aus unterschiedlichen Olefinen, z.B. die von Ethylen mit Propylen.

Das Haftmedium ist vorzugsweise Fluor und wird über eine nachträgliche Fluorierung in das Haftverschlußteil eingebracht. Das angesprochene Fluor wird als F₂ und mithin als Gas eingesetzt, vorzugsweise in einer Stickstoffatmosphäre.

Vorzugsweise wird nach dem erfindungsgemäßen Verfahren der Eintrag des Fluorgases zu 3 % vorgenommen bei Raumtemperatur und einem Unterdruck von ca. 650 mbar. Das dahingehende Verfahren wird kontinuierlich betrieben, was noch näher erläutert werden wird. Bei einem diskontinuierlichen Eintrageverfahren wird vorzugsweise eine Temperatur von 40° bis 50°C gewählt und der Fluoreintrag auf 10 % in der Stickstoffatmosphäre erhöht.

Die erfindungsgemäße Vorrichtung, wie sie in der Zeichnung dargestellt ist, weist eine Unterdruckkammer 12 auf, in der die Haftverschlußteile einer Fluor-Stickstoff-Gasatmosphäre ausgesetzt sind (F₂/N₂). Innerhalb der Unterdruckkammer 12 ist drehbar eine Führungswalze 14 gelagert mit einem Drehsinn gemäß dem dargestellten Teil. Auf der Oberseite schließt die Unterdruckkammer 12 in einer Anschlußstelle 16 ab, an die eine nicht näher dargestellte Abzugspumpe (Vakuumpumpe) angeschlossen ist. Über die dahingehende Anschlußstelle 16 läßt sich innerhalb der Unterdruckkammer 12 der gewünschte Unterdruck, beispielsweise 650 mbar, einstellen. Ferner soll in der Unterdruckkammer 12 Raumtemperatur herrschen. Des weiteren weist die Unterdruckkammer 12 einen Eingang 18 und einen Ausgang 20 für das unbehandelte bzw. für das mit Fluor behandelte Haftverschlußteil auf.

In Transportrichtung des Haftverschlußteils 10, das mit Pfeilen angegeben ist, befindet sich kurz hinter dem Eingang 18 eine erste Umlenkrolle 22 und kurz vor dem Ausgang 20 eine zweite Umlenkrolle 24. Die dahingehenden beiden Umlenkrollen 22,24 erlauben eine Richtungsumlenkung des Haftverschlußteils derart, daß die einzelnen Haftelemente 10 in nicht näher dargestellte Ausnehmungen auf der Oberfläche der Führungswalze 14 eingreifen können, um derart zumindest teilweise der Fluorstickstoffgasatmosphäre entzogen zu werden. Ein Eintrag des Fluorgases in das Haftverschlußteil erfolgt also überwiegend entlang seiner Rückseite, die schlingenfrei ist und die später die Verbindung mit dem Schaummaterial des zu schäumenden Teils herstellen soll. Der Eingang 18 und der Ausgang 20 sind in einer einheitlichen Niveauhöhe in horizontaler Richtung verlaufend angeordnet. Die Material-Transportgeschwindigkeit für das bandartige Haftverschlußteil beträgt vorzugsweise 20 m/min und bei dem dahingehenden kontinuierlichen Verfahrensbetrieb wird in der Stickstoffatmosphäre 3 % Fluor(F₂) gelöst. Bei einem diskontinuierlichen Betrieb, bei dem die Führungswalze 14 angehalten ist, wird vorzugsweise die Temperatur im Inneren der Unterdruckkammer 12 auf 40° bis 50°C erhöht und der gasförmige Fluoreintrag auf 10 % erhöht. Aufgrund des eingestellten Unterdruckes in der Unterdruckkammer 12 kann das Fluorstickstoffgasgemisch nicht austreten.

Sofern vorgesehen ist, daß das gesamte Haftverschlußteil mit Fluor versehen wird, spielt dies insbesondere beim Einschäumen dann keine Rolle, sofern die Haftelemente 10 abgedeckt sind, beispielsweise in Form einer separierbaren Folie od.dgl. In einem dahingehenden Fall wird dann der Schaumeintrag auf die Haftelemente 10 durch die Abdeckung wirksam vermieden und eine Anbindung mit dem Schaummaterial erfolgt nur über die Rückseite des jeweiligen derart behandelten Verschlußteils.

## Patentansprüche

1. Haftverschlußteil, insbesondere zum Einschäumen bei Polsterteilen von Fahrzeugsitzen bei deren Herstellung, mit Haftelementen (10) auf der einen Seite zum Verbinden mit korrespondierenden Haftelementen eines anderen Haftverschlußteils unter Bildung eines Haftverschlusses und mit einem Verbindungsmittel in der Art eines Haftmediums auf der anderen Seite des Haftverschlußteils zum Herstellen einer Verbindung mit dem jeweiligen Schaummaterial, **dadurch gekennzeichnet, daß** das Haftmedium in das Haftverschlußmaterial selbst eingebracht ist und daß das Haftmedium aus Fluor besteht.

2. Haftverschlußteil nach Anspruch 1, **dadurch gekennzeichnet, daß** es aus einem Polyolefinmaterial gebildet ist.

3. Verfahren zum Herstellen eines Haftverschlußteils nach Anspruch 1 oder 2, **dadurch gekennzeichnet, daß** das Fluor gasförmig in einer Stickstoffatmosphäre aufgebracht wird.

4. Verfahren nach Anspruch 3, **dadurch gekennzeichnet, daß** der Eintrag bei kontinuierlichem oder diskontinuierlichem Betrieb mit 3 % Fluor bei Raumtemperatur bzw. 10 % Fluor bei 40° - 50°C und jeweils 650 mbar vorgenommen wird.

5. Vorrichtung zum Durchführen des Verfahrens nach Anspruch 3 oder 4, **dadurch gekennzeichnet, daß** in einer Unterdruckkammer (12) die Haftverschlußteile der Fluor-Stickstoff-Gasatmosphäre ausgesetzt sind.

6. Vorrichtung nach Anspruch 5, **dadurch gekennzeichnet, daß** sie eine Anschlußstelle (16) für eine Abzugpumpe aufweist sowie einen Eingang (18) und einen Ausgang (20) für das unbehandelte bzw. für das mit Fluor behandelte Haftverschlußteil.

## Claims

1. Adhesive attachment element, in particular for foaming for padded elements of vehicle seats in the production thereof, having adhesive elements (10) on one side for connection to corresponding adhesive elements of another adhesive attachment element to form an adhesive attachment and having a connection means in the manner of an adhesive medium on the other side of the adhesive attachment element for producing a connection to the respective foam material, **characterised in that** the adhesive medium is introduced into the adhesive attachment material itself and **in that** the adhesive medium is fluorine.

2. Adhesive attachment element according to claim 1, **characterised in that** it is composed of a polyolefine material.

3. Method for producing an adhesive attachment element according to claim 1 or claim 2, **characterised in that** the fluorine is applied in the form of a gas in a nitrogen atmosphere.

4. Method according to claim 3, **characterised in that** the addition is effected with continuous or discontinuous operation with 3%-fluorine at ambient temperature or 10%-fluorine at 40° - 50°C and 650 mbar.

5. Apparatus for carrying out the method according to claim 3 or claim 4, **characterised in that** the adhesive attachment elements are exposed to the fluorine-nitrogen gas atmosphere in an underpressure chamber (12).

6. Apparatus according to claim 5, **characterised in that** it has a connection point (16) for a discharge pump and an inlet (18) and an outlet (20) for the adhesive attachment element which is untreated or which has been treated with fluorine.

## Revendications

1. Pièce d'ancrage par adhérence, notamment pour la formation de mousse pour des parties de rembourrage de sièges de véhicules lors de leur fabrication, comportant des éléments d'adhérence (10) disposés sur un côté pour établir une liaison avec des éléments d'adhérence correspondants d'une autre pièce d'ancrage par adhérence, moyennant la formation d'ancrage par adhérence, et comportant un moyen de liaison sous la forme d'un milieu d'adhérence situé sur l'autre face de la pièce d'ancrage par adhérence pour établir une liaison avec le matériau mousse respectif, **caractérisé en ce que** le milieu d'adhérence est inséré dans le matériau d'ancrage par adhérence lui-même et que le milieu d'adhérence est formé de fluor.

2. Pièce d'ancrage par adhérence selon la revendication 1, **caractérisé en ce qu'**il est formé par un matériau formé d'une polyoléfine.

3. Procédé pour fabriquer une pièce d'ancrage par adhérence selon la revendication 1 ou 2, **caractérisé en ce que** le fluor est introduit sous forme gazeuse dans une atmosphère d'azote.

4. Procédé selon la revendication 3, **caractérisé en ce que** l'introduction pour un fonctionnement continu ou discontinu est réalisé avec 3 % de fluor à la température ambiante ou 10 % de fluor entre 40° et 50°C et respectivement 650 mbars.

5. Dispositif pour la mise en oeuvre du procédé selon la revendication 3 ou 4, **caractérisé en ce que** les pièces d'ancrage par adhérence sont soumises dans une chambre à dépression (12) à l'atmosphère de gaz contenant du fluor et de l'azote.

6. Dispositif selon la revendication 5, **caractérisé en ce qu'**il comporte une partie de raccordement (16) pour une pompe d'aspiration, ainsi qu'une entrée (18) et une sortie (20) pour la pièce d'ancrage par adhérence non traitée ou pour la pièce d'ancrage par adhérence traitée par du fluor, respectivement.
